# DEMANDE DE BREVET EUROPEEN

(11) **EP 0 596 850 A1**
(43) Date de publication de la demande: **11.05.1994**
(21) Numéro de dépôt: 93870209.9
(22) Date de dépôt: 03.11.1993
(51) Int. Cl.: G09F 19/00

(54) **Procédé permettant l'utilisation de la pelouse d'un terrain de sport comme support publicitaire et ce même lors du déroulement d'un événement sportif**

(30) Priorité: 03.11.1992 BE 9200948
(71) Demandeur: Franquet, Eric, B-4041 Vottem Herstal (BE); Semmeling, Philippe, B-4000 Liège (BE)
(72) Inventeur: Franquet, Eric, B-4041 Vottem Herstal (BE); Semmeling, Philippe, B-4000 Liège (BE)

(57) **Abrégé**

L'invention concerne un procédé visant à rendre la pelouse d'un terrain de sport succeptible de servir de support de sponsoring ou de publicité.

L'avantage principal obtenu grâce à cette invention consiste essentiellement en ceci que la pratique sportive ne sera pas entravée par le support publicitaire figurant sur la pelouse du terrain de sport.

Diverses méthodes peuvent être appliquées afin d'obtenir le résultat escompté : utilisation de colorants, différentes hauteurs de coupe de la pelouse, ou autre procédé de transformation aboutissant au même résultat.

## Description

L'invention concerne un procédé visant à rendre la pelouse d'un terrain de sport succeptible de servir de support de sponsoring ou de publicité.

On connait déjà des outils publicitaires succeptibles d'être déposés sur la pelouse ou aux abords des terrains de sport, citons notamment : panneaux, calicots ou éléments gonflables. Toutefois, ces moyens précités ne permettent pas la pratique du sport sur l'aire qu'ils occupent.

Les avantages obtenus grâce à cette invention consistent essentiellement en ceci que la pratique sportive ne sera pas entravée par le support publicitaire figurant sur la pelouse du terrain de sport. Par sa localisation sur l'aire de jeu, la publicité figurant sur la pelouse du terrain de sport jouira, de plus, d'une visibilité exceptionnelle.

L'invention est exposée ci-après plus en détail. Différents procédés pouvant être mis en oeuvre pour l'application de cette invention, on trouve ci-après des exemples de moyens d'application.

La première méthode consiste principalement en l'utilisation de produits colorants sur la pelouse.

La seconde méthode consiste en l'utilisation de différentes hauteurs de coupes de la pelouse.

## Revendications

1. Procédé permettant l'utilisation de la pelouse d'un terrain de sport comme support publicitaire et ce même lors du déroulement d'un événement sportif, caractérisé en ce que le support de publicité ou de sponsoring peut se trouver sur l'aire de jeu ou sur une pelouse jouxtant celle-ci.
